# EUROPÄISCHE PATENTSCHRIFT

(11) **EP 0 824 461 B1**
(45) Veröffentlichungstag und Bekanntmachung des Hinweises auf die Patenterteilung: **14.07.1999**
(21) Anmeldenummer: 96914905.3
(22) Anmeldetag: 12.04.1996
(51) Int. Cl.: B65D 5/66

(54) **FALTSCHACHTEL MIT DICHTLIPPE AN INNENZARGE**
FOLDING BOX HAVING AN INNER LINER WITH A SEALING FLAP
BOITE PLIANTE AVEC CORPS INTERIEUR DOTE D'UNE LEVRE D'ETANCHEITE

(30) Priorität: 20.04.1995 DE 19514650
(43) Veröffentlichungstag der Anmeldung: 25.02.1998
(73) Patentinhaber: Henkel Kommanditgesellschaft auf Aktien, 40191 Düsseldorf (DE)
(72) Erfinder: BARTHEL, Wolfgang, D-40589 Düsseldorf (DE); KÜNZEL, Werner, D-40764 Langenfeld (DE); DRÖSSLER, Hubert, D-40699 Erkrath (DE); SCHMITT, Monika, D-40229 Düsseldorf (DE)
(86) Internationale Anmeldenummer: EP9601556
(87) Internationale Veröffentlichungsnummer: WO9633100

(56) Entgegenhaltungen:
- FR-A- 2 662 141
- GB-A- 1 024 303
- US-A- 2 672 273

## Beschreibung

Die Erfindung betrifft eine Faltschachtel mit rechteckigem Querschnitt mit Innenzarge und angelenktem Deckel, der mindestens an drei freien Seiten senkrecht abgewinkelte Ränder aufweist, die bei geschlossener Faltschachtel direkt an dem durch die Zarge gebildeten Kragen anliegen, wobei an der Oberkante mindestens einer Zargenseite eine Dichtlippe angelenkt ist.

Derartige Faltschachteln können aus den unterschiedlichsten Zuschnitten hergestellt werden. Beispiele sind Faltschachteln mit Innenzarge aus zweiteiligem Zuschnitt, Faltschachteln mit angelenkter Innenzarge aus einteiligem, siebenseitigem Zuschnitt und seitlich zu befüllende Faltschachteln. Durch das Öffnen der befüllten Pakete aus solchen Faltschachtelkonstruktionen bildet sich eine Faltschachtel mit angelenktem Deckel und Zarge, die einen zur Öffnung hin überstehenden Klagen bildet, über den der Deckel mit seinen Rändern gestülpt wird. Der Deckel kann sowohl an der Oberkante einer Seitenwand, aber auch entlang einer Linie in Höhe des unteren Klagenbereichs augelenkt sein. Im letzteren Fall liegt ein Deckel mit an allen vier Seiten abgewinkelten Rändern vor. Die Zarge wird bei diesen Faltschachtelkonstruktionen u. a. benötigt, um die Wiederverschließbarkeit zu verbessern. Dokument US-A-2672273 offenbart eine Faltschachtel gemäß dem Oberbegriff des Anspruchs 1.

Aus technischen Gründen, beispielsweise wegen der sonst behinderten Faltbarkeit des fertigen Zuschnitts, können bei solchen Faltschachtelkonstruktionen die Zargen nicht vollflächig auf den Inneflächen der Seitenwände angeklebt werden. Vielmehr werden sie nur partiell an diesen befestigt, so daß sich ein offener Spalt zwischen Außenwand und Zarge bildet.

Durch den Abfüllvorgang sowie durch Belastungen und Manipulationen wie Drücken und Drehen der Faltschachtel kann Produkt zwischen Zarge und Faltschachtel gelangen, welches bei der Erstöffnung aus der Schachtel fällt. Das gleiche kann auch passieren, wenn das geöffnete, aber wieder- verschlossene Gebinde vorbeschriebenen Belastungen ausgesetzt ist.

Das der Erfindung zugrundeliegende Problem ist die Verbesserung solcher Faltschachtelkonstruktionen dahingehend, daß kein Produkt zwischen Zarge und Faltschachtel fallen kann. Dieses Problem wird erfindungsgemäß dadurch gelöst, daß die Dichtlippe leicht nach innen abgelenkt ist und bei geschlossenem Deckel federnd an diesem anliegt.

Eine derart federnd am Deckel anliegende Dichtlippe verhindert, daß auch bei mechanischen Belastungen des Gebindes pulverförmiges oder granuliertes Produkt in den Bereich gelangen kann, von dem es in den Spalt zwischen Zarge und Außenwand fallen würde. Die Anordnung einer solchen Dichtlippe hat darüber hinaus den Vorteil, daß die Faltschachtel gegen Ausbauchen geschützt ist und eine erheblich erhöhte Querstabilität aufweist.

Durch die Steifigkeit des Zargenmaterials, aus dem auch die Dichtlippe besteht, weist diese eine Rückstellkraft auf, so daß diese beim Öffnen des Deckels sich weitgehend wieder aufrichtet und den Öffnungquerschnitt weitestgehend freigibt. Diese Rückstellkraft gewährleistet auch, daß sich die bei mechanischer Belastung abbiegende Zarge mit angelenkter Dichtlippe nach Wegfall der Belastung wieder in die ursprüngliche Form zurückbildet.

An einer Ausführungsform der erfindungsgemäßen Faltschachtel erstreckt sich die Dichtlippe über die gesamte Breite einer Zargenseite, wodurch der abdichtende Effekt verbessert wird. Sind Dichtlippen an benachbarten Zargenseiten vorgesehen, werden die Seitenkanten der benachbarten Dichtlippen um 45° nach innen weggenommen, so daß sich beIm Ablenken der benachbarten Dichtlippen durch den Deckelverschluß die Dichtlippen aneinander anlegen und nicht zu Verklemmungen oder durch Überlappungen zur Bildung von Lücken führen.

Diese und weitere Vorteile werden durch die Beschreibung von Ausführungsbeispielen verdeutlicht, die in beigefügter Zeichnung dargestellt sind. Darin zeigen
- Fig. 1: eine erfindungsgemäße Faltschachtel mit einer Dichtlippe,
- Fig. 2: eine andere Ausführungsform mit vier Dichtlippen und einem Deckel mit vier Rändern;
- Fig. 3: schematisch die geschnittene Seitenansicht einer Ecke einer verschlossenen Faltschachtel und
- Fig. 4: die schematische Darstellung gemäß Fig. 3 unter Belastung.

Die in Fig. 1 dargestellte Faltschachtel 1 weist einen an der Oberkante einer Seitenwand 7 angelenkten Deckel 4 auf, der an seinen freien Seiten senkrecht angelenkte Ränder 5 hat. An der Oberkante der Deckelanlenkung gegenüberliegenden Zargenseite 2 ist eine Dichtlippe 6 angelenkt und leicht nach innen abgelenkt. Wird die Faltschachtel 1 durch Zuklappen des Deckels 4 verschlossen, stülpen sich die Deckelränder 5 über den Zargenkragen 3, der über die Seitenwände 7 der Faltschachtel 1 nach oben hinausragt.

Beim Umklappen des Deckels 4 zum Verschließen der Faltschachtel stößt der Deckel 4 auf die Oberkante der Dichtlippe 6 und drückt diese weiter nach innen. Aufgrund der Materialsteifigkeit hat die Dichtlippe 6 eine Rückstellkraft, wodurch sie federnd fest am Deckel 4 anliegt. Auf diese Weise wird in der Faltschachtel vorhandenes Produkt, das üblicherweise bei solchen Faltschachteln pulverförmig oder granulatartig ist oder aus kleinen Perlen besteht, daran gehindert, in den Raum zwischen Dichtlippe 6 bzw. vorderen Zargenkragen 3 und vorderer Deckelwand 5 zu gelangen und dadurch in den Spalt zwischen vorderer Zargenwand 2 und vorderer Faltschachtelwand 7 zu fallen.

Die in Fig. 2 dargestellte Ansführungsform unterscheidet sich von der Faltschachtel gemäß Fig. 1 im wesentlichen dadurch, daß sie vier Dichtlippen 6, die an jeder der Zargenkragenwände 3 angelenkt sind, sowie einen Deckel 4 aufweist, der an der hinteren Faltschachtelwand 7 in Höhe des unteren Klagenbereichs 3 angelenkt ist und vier abgelenkte Ränder 5 hat. In Fig. 2 ist deutlich zu erkennen, daß durch die allseitige Anordnung der Dichtlippen 6 Produkt 8 auch nicht im Bereich der übrigen Zargenseiten nach außen austreten kann. Die Dichtlippen sind in diesem Ausführungsbeispiel an den Seitenkanten, die mit den anderen Dichtlippen 6 benachbart sind, um 45° nach innen abgeschrägt, damit sich die Dichtlippen 6, wenn sie durch den Deckel 4 nach unten abgebogen werden, aneinander anlegen. Dabei muß der Winkel von knapp 45° so ausgewählt sein, daß sich die Dichtlippen 6 nicht übereinanderlegen und dadurch ggf. eine Lücke bilden, aus der Produkt 8 austreten könnte. Auf der anderen Seite soll im eingeklappten Zustand aber auch keine Lücke zwischen den Seitenkanten der Dichtlippen 6 klaffen, aus der Produkt 8 austreten könnte.

In Fig. 3 ist eine Faltschachtelecke im Schnitt dargestellt, die noch verschlossen ist. Auf der linken Seite der Abbildung ist eine Seitenwand der Faltschachtel zu erkennen, die sich aus der Faltschachtelseite 7 und dem Deckelrand 5 zusammensetzt, zwischen denen noch ein Aufreißband 9 angeordnet ist. Der Deckel 4 drückt in diesem Zustand die Dichtlippe 6 nach unten. Der Spalt zwischen Seitenwand 7 und Zarge 2 ist hier übertrieben groß dargestellt, um das Problem zu verdeutlichen. Innenhalb der Faltschachtel 1 ist das Produkt 8 angedeutet.

In Fig. 4 ist die gleiche Situation wie in Fig. 3 dargestellt, diesmal aber unter Berücksichtigung einer seitlich auf die Faltschachtel 1 wirkenden Kraft, die durch einen Pfeil angedeutet ist. Unter Einwirkung dieser seitlichen Kraft würde sich die Faltschachtel 1 derart verformen, wie dies durch die durchgezogenen Linien verdeutlicht ist. Wäre jetzt nicht die erfindungsgemäße Dichtlippe 6 an der Zargenwand 2 angelenkt, würde das Produkt 8 über die Zarge 2 hinweg gelangen und in den Spalt zwischen Seitenwand 7 und Innenzarge 2 fallen. Es ist anschaulich verdeutlicht, wie durch die Anordnung der Dichtlippe ein solches Übertreten von Produkt 8 verhindet wird.

## Patentansprüche

1. Faltschachtel mit rechteckigem Querschnitt mit Innenzarge (2) und angelenktem Deckel (4), der mindestens an drei freien Seiten senkrecht abgewinkelte Ränder (5) aufweist, die bei geschlossener Faltschachtel (1) direkt an dem durch die Zarge (2) gebildeten Kragen (3) anliegen, wobei an der Oberkante mindestens einer Zargenseite (2) eine Dichtlippe (6) angelenkt ist,
**dadurch gekennzeichnet**,
daß die Dichtlippe (6) leicht nach innen abgelenkt ist und bei geschlossenem Deckel (4) federnd an diesem anliegt.

2. Faltschachtel gemäß Anspruch 1
**dadurch gekennzeichnet**,
daß sich die Dichtlippe (6) über die gesamte Breite einer Zargenseite (2) erstreckt.

3. Faltschachtel gemäß Anspruch 1
**dadurch gekennzeichnet**,
daß bei Anordnung von Dichtlippen (6) an benachbarten Zargenseiten (2) die Seitenkanten der benachbarten Dichtlippen (6) um etwas unter 45° nach innen weggenommen sind.

## Claims

1. A folding box of rectangular cross-section with an inner liner (2) and a hinged lid (4) comprising edges (5) directed vertically downwards on at least three free sides which, when the box (1) is closed, bear directly against the collar (3) formed by the liner (2), a sealing flap (6) being hinged to the upper edge of at least one side (2) of the liner, characterized in that the sealing flap is inclined slightly inwards and, when the lid (4) is closed, bears resiliently against the lid.

2. A folding box as claimed in claim 1, characterized in that the sealing flap (6) extends over the entire length of one side (2) of the liner.

3. A folding box as claimed in claim 1, characterized in that, where sealing flaps (6) are arranged on adjacent sides (2) of the liner, the side edges of the adjacent sealing flaps (6) are cut away inwards by somewhat less than 45°.

## Revendications

1. Boîte pliante de section rectangulaire comportant un corps intérieur (2) et un couvercle articulé (4) ayant sur trois côtés libres, des bords (5) rabattus à angle droit venant s'appliquer, quand on ferme la boîte, directement sur le collet (3) formé par la boîte (2), une lèvre d'étanchéité (6) étant articulée au bord supérieur d'au moins un côté (2) de la boîte,
caractérisée en ce que
la lèvre d'étanchéité (6) est inclinée légèrement vers l'intérieur et, quand le couvercle est fermé, se trouve en contact élastique avec celui-ci.

2. Boîte pliante selon la revendication 1,
caractérisée en ce que
la lèvre d'étanchéité (6) s'étend sur toute la largeur d'un côté (2) de la boîte.

3. Boîte pliante selon la revendication 1,
caractérisée en ce que
quand des lèvres d'étanchéité (6) sont prévues le long de côtés voisins (2) de la boîte, les bords latéraux de ces lèvres voisines sont retirés par des coupes effectuées à 45° environ vers l'intérieur.
